# EUROPÄISCHE PATENTANMELDUNG

(11) **EP 0 924 135 A1**
(43) Veröffentlichungstag der Anmeldung: **23.06.1999**
(21) Anmeldenummer: 97122173.4
(22) Anmeldetag: 16.12.1997
(51) Int. Cl.: B65B 43/18, B65H 1/02

(54) **Einrichtung zum Beschicken einer Verpackungsmaschine**

(71) Anmelder: INVOLVO AG, CH-5624 Bünzen (CH)
(72) Erfinder: Roth, Oscar, 5622 Waltenschwil (CH)
(74) Vertreter: Liebetanz, Michael, Dipl.-Phys.

(57) **Zusammenfassung**

Die Erfindung betrifft Einrichtung zum periodischen Beschicken einer Verpackungsmaschine mit aus flachen Verpackungszuschnitten vorgeformten Verpackungen, mit einem Zuschnittmagazin (10) und einer daran anschliessenden, in einer Ebene wirksamen Förderstrecke (17, 18, 19). Dabei sind die flachen Zuschnitte im Zuschnittmagazin (10) stehend stapelbar. Mit einer im wesentlichen in Förderrichtung (19) bewegbaren Vorlegeeinrichtung (11, 12) ist in einer ersten Endlage (12) der flache Zuschnitt ergreifbar und anschliessend (12', 12'') von den weiteren Zuschnitten entfernbar. Dabei ist ein unteres Mittel (7) zum Auffächern der Zuschnitte vorgesehen, so dass Luft zwischen die einzelnen Zuschnitte treten kann, wobei das Mittel eine aus der Bewegungsrichtung (3) der Zuschnitte im Zuschnittmagazin (10) abklappbare Anschlagfläche (7) aufweist. Die Vorlegeeinrichtung (11, 12) weist nun über beim Ergreifen eines Zuschnitts in der ersten Endlage im wesentlichen senkrecht stehende Greifer (12) auf, die bei ihrer Bewegung in Förderrichtung (19) oberhalb der Förderstrecke (17) um einen vorbestimmten Winkel gedreht werden. Schliesslich ist ein Abstreifmittel (6) vorgesehen, welches einen vorderen oberen Anschlag für die Zuschnitte bildet, wobei jeweils ein oberer Abschnitt des vordersten Zuschnitt bei der Bewegung der Greifer (12) in Vorlegerichtung zwischen dem Abstreifmittel (6) und dem nächstfolgenden Zuschnitt herausgezogen wird. Mit dieser Einrichtung wird die Betriebssicherheit solcher Beschickungsmaschinen stark verbessert.

## Beschreibung

Die Erfindung betrifft eine Einrichtung zum periodischen Beschicken einer Verpackungsmaschine mit aus flachen Verpackungszuschnitten vorgeformten Verpackungen, mit einem Zuschnittmagazin und einer daran anschliessenden, in einer Ebene wirksamen Forderstrecke, wobei die flachen Zuschnitte im Zuschnittmagazin stehend stapelbar sind, mit einer im wesentlichen in Förderrichtung bewegbaren Vorlegeeinrichtung, mit der in einer ersten Endlage der flache Zuschnitt ergreifbar und anschliessend von den weiteren Zuschnitten entfernbar ist.

Eine solche Verpackungsmaschine ist aus der EP 0 711 707 A1 bekannt. Bei dieser bekannten Vorrichtung zum Beschicken einer Verpackungsmaschine wird aus den Zuschnitten nach dem Herauslösen aus dem Zuschnittmagazin eine Vorform erzeugt. Häufig ist es jedoch lediglich notwendig, die flachen Zuschnitte aus dem Magazin zu entfernen und einer nachgeschalteten Verpackungsmaschine zuzuführen. Hierbei ist es bekannt, dass die in einem Magazin stehenden Zuschnitte von Sauggreifern erfasst werden und diese sich in einer Schwenkbewegung um eine unterhalb des Zuschnittmagazins befindliche Achse in die Horizontale begeben, wobei sie anschliessend den mitgenommenen Zuschnitt loslassen, so dass dieser durch entsprechende Rollen in die nächste Station bewegt werden kann. Diese Vorrichtung weist den Nachteil auf, dass während und nach dem Ablegen des flachen Zuschnitts die Greifelemente keine sinnvolle Bewegung durchführen können, da zwischen dem als nächsten zu ergreifenden Zuschnitt und den genannten Elementen der gerade entnommene Zuschnitt hinderlich im Wege steht.

Des weiteren weisen diese Vorrichtungen den Nachteil auf, dass die flachen Zuschnitte zumeist auf einer schiefen Ebene angeordnet sind und so durch ihr Eigengewicht gegen einen vorderen Anschlag drücken, um dann anschliessend entnommen zu werden. Diese Anordnung weist den Nachteil auf, dass bei grösseren Magazinen der Eigendruck durch das Eigengewicht der Zuschnitte den Betriebsablauf stören kann, da der Anpressdruck gegen den vorderen Anschlag zu gross wird. Die sich so ergebende notwendige Begrenzung der Grösse des Zuschnittmagazins ist nachteilig.

Ausgehend von diesem Stand der Technik liegt der Erfindung die Aufgabe zugrunde, eine Vorrichtung zum Beschicken einer Verpackungsmaschine der eingangs genannten Art so zu verbessern, dass die Taktrate höher ist und gleichzeitig die Betriebssicherheit verbessert wird.

Diese Aufgabe wird erfindungsgemäss dadurch gelöst, dass ein unteres Mittel zum Auffächern der Zuschnitte vorgesehen ist, so dass Luft zwischen die einzelnen Zuschnitte treten kann, wobei das Mittel eine aus der Bewegungsrichtung der Zuschnitte im Zuschnittmagazin abklappbare Anschlagfläche aufweist, dass die Vorlegeeinrichtung über beim Ergreifen eines Zuschnitts in der ersten Endlage im wesentlichen senkrecht stehende Greifer aufweist, dass die Greifer der Vorlegeeinrichtung bei ihrer Bewegung in Förderrichtung oberhalb der Förderstrecke um einen vorbestimmten Winkel gedreht werden, dass ein Abstreifmittel vorgesehen ist, welches einen vorderen oberen Anschlag für die Zuschnitte bildet, wobei jeweils ein oberer Abschnitt des vordersten Zuschnitt bei der Bewegung der Greifer in Vorlegerichtung zwischen dem Abstreifmittel und dem nächstfolgenden Zuschnitt herausgezogen wird.

Dadurch, dass die Sauggreifer nach einer parallelen Ablösebewegung des zu entnehmenden Zuschnitts mit Hilfe einer Zwangsführung um 90° gedreht werden, so dass der entnommene Zuschnitt flach aufzuliegen kommt, wobei diese Bewegungen oberhalb des flachen Zuschnittes vollführt werden, ist es möglich, dass die Sauggreifer sofort nach Lösen des entnommenen flachen Zuschnittes in eine neue Greifposition verfahren werden können, so dass sie bereits vor einer Ausfahrt des entnommenen Zuschnitts in die nächste Station den nächsten Zuschnitt ergreifen können.

Hierzu ist es vorteilhaft, dass ein Kipphebelmechanismus vorgesehen ist, insbesondere ein unterer, der ein getrenntes Lösen der einzelnen Bereiche des vordersten Zuschnittes gestattet.

Um die damit mögliche hohe Taktrate auch ausnutzen zu können, sind grosse Magazine erforderlich. Diese können nur horizontal angeordnet sein, um zu vermeiden, dass die anstehenden Zuschnitte durch ihr Eigengewicht auf den vorderen Anschlag, das heisst hier insbesondere auf die Kipphebelmechanik aufdrücken.

Gemäss einer bevorzugten Ausführungsform ist daher die Vorrichtung zum Beschicken einer Verpackungsmaschine mit einem mit einem Drucksensor beaufschlagten hinteren Anschlag versehen, der gegen einen Betätigungsdruck oder durch einen Schalter ausgelöst aus seinem Anschlag verfahrbar ist und der nach einer vorbestimmten Zeit, insbesondere einer Zeit die ausreichend ist, weitere Kartonagen in die Maschine einzusetzen, in Längsrichtung des Magazins vorfährt und mit dem oder den letzten flachen Zuschnitten in Anschlag kommt und einen konstanten Druck ausübt, der ausreichend ist, die Kartonagen in ihrem oberen Abschnitt aneinander anliegend zu halten.

Anschliessend werden nun Ausführungsbeispiele der Erfindung anhand der beigefügten Zeichnungen näher erläutert. Es zeigen:
- Fig. 1: eine Seitenansicht, teilweise geschnitten, einer Vorrichtung zum Beschicken einer Verpackungsmaschine gemäss einem ersten Ausführungsbeispiel der Erfindung,
- Fig. 2: eine Vorderansicht, teilweise geschnitten der Maschine nach Fig. 1 in Blickrichtung auf das Zuschnittmagazin hin, und
- Fig. 3: eine Seitenansicht auf den hinteren Abschnitt des Zuschnittmagazins mit dem hinteren Anschlag gemäss einem weiteren Ausführungsbeispiel der Erfindung.

Die Fig. 1 zeigt eine Seitenansicht der Vorrichtung zum Beschicken einer Verpackungsmaschine. Diese verfügt über einen Rahmen, dessen verschiedene Elemente mit dem Bezugszeichen 1 gekennzeichnet sind. Auf dem Rahmen 1 ist ein Kettenantrieb vorgesehen, der eine mit dem Bezugszeichen 2 bezeichnete Kette in Richtung des Pfeiles 3 taktweise bewegt. Beidseitig der durch die Kette 2 gebildeten Grundfläche sind zwei Seitenführungen 4 vorgesehen, zwischen denen senkrecht angeordnete flache Zuschnitte in Pfeilrichtung 3 bewegt werden. Der vorderste Zuschnitt stösst, vorangetrieben durch die Kette 2, gegen eine breite Rolle 6 und gegen einen kleinen Zylinder 7. Die Rolle 6 bildet den oberen vorderen Anschlag für den ersten Zuschnitt und der kleine Zylinder 7 bildet den unteren Anschlag. Somit ist gewährleistet, dass auch bei einer Druckbeaufschlagung der flachen Zuschnitte aus dem hinteren Bereich des Magazins und bei einer entsprechenden Bewegung der Kette 2 der erste vordere Zuschnitt in einer zu dem Pfeil 3 senkrechten Ebene gehalten wird. Die Rolle 6 ist über einen L-förmigen Hebel 8 mit dem Rahmen 1 verbunden. Der kleine Zylinder 7 ist an einem abkippbaren Hebelelement 9 befestigt, welches eine geringe Auslenkung des Zylinders 7 in Pfeilrichtung 3 nach vorne und nach unten gestattet.

Gegenüber dem Zuschnittmagazin, welches in seiner Gesamtheit mit dem Bezugszeichen 10 bezeichnet wird, ist die Zuschnittentnahmevorrichtung 11 angeordnet. Diese verfügt insbesondere über vier Sauggreifer 12, von denen in der Seitenansicht nur die beiden vorderen zu erkennen sind. Diese Sauggreifer 12 setzen in der dargestellten Position auf dem vordersten Zuschnitt auf. Die Sauggreifer 12, die über in der Zeichnung nicht dargestellte pneumatische Verbindungen an einer Vakuumpumpe angeschlossen sind, sind an einem Kopfteil 13 der Vorlegeeinrichtung befestigt, welches über eine Achse 14 verfügt, die mit einer Welle 15 starr verbunden ist. Diese Welle 15 ist in zwei seitlich vorgesehenen Schienen 16 zwangsgeführt. Bei einer rückwärtigen Bewegung des Sauggreiferkopfes 13 werden die Sauggreifer 12 zuerst in Pfeilrichtung 3 im unteren Abschnitt der Zwangsführung 16 zurückbewegt. Die Schienen 16 bewegen sich in ihrem Mittelabschnitt in einer Geraden nach oben und gehen in ihrem Endabschnitt wieder in die Horizontale über. Dadurch geschieht eine Zwangsführung dergestalt, wie sie in den strichlinierten Sauggreifern 12' bzw. 12'' angedeutet ist. Dies bedeutet, dass bei einer Zurückfahrt des Sauggreiferkopfes 13 dieser im Mittelbereich um seine Achse 14 gedreht wird und dabei der mitgenommene flache Zuschnitt aus der Vertikalen gekippt und schlussendlich in die Horizontale bewegt wird, was an der Orientierung der Sauggreifer 12'' erkennbar ist. Anschliessend wird der Unterdruck, der den Zuschnitt an den Sauggreifern 12 (12' bzw. 12'') festhält, aufgehoben, so dass der flache Zuschnitt auf eine Förderebene 17 herabfallen kann, über welche er mit Rädern 18 entsprechend dem Pfeil 19 in die nächste Arbeitsstation fortbewegt wird, deren Rahmen 20 in der Fig. 1 bereits eingezeichnet ist.

Die Entnahme des vordersten flachen Zuschnitts erfolgt folgendermassen. Die Sauggreifer 12 ergreifen den vordersten Zuschnitt. In zeitlicher Übereinstimmung mit der Zurückbewegung des Sauggreiferkopfes 13 kippt das untere Hebelelement 9 mit dem Zylinder 7 ab, so dass der vordere Zuschnitt in seinem unteren Bereich frei wird. Sogleich nach dem Herausziehen des vorderen unteren Ende des flachen Zuschnitts geht der Zylinder 7 wieder in seine Ausgangslage zurück.

Der flache Zuschnitt steht mit seinem oberen Abschnitt immer noch einige Zentimeter, zum Beispiel bis zu 20 Zentimeter oder auch mehr, oberhalb der Rolle 6 im Zuschnittmagazin. Durch die Rückwärtsbewegung und die beginnende Verkippung des Sauggreiferkopfes 13 wird auch der obere Abschnitt des vordersten Zuschnitts aus dem Magazin 10 herausgezogen, wobei seine Rückseite gegen den nächsten Zuschnitt reibt und seine Vorderseite sich gegenüber der Rolle 6 abrollt.

Die Wahl des Zylinders 7 und des Abkippwinkels soll ein Verhaken des unteren Endes des ersten Zuschnittes verhindern. Das Vorsehen einer oberen Rolle 6 vermindert die auf den ersten Zuschnitt angreifenden Kräfte und vereinfachen seine Entnahme. Anstelle der Rolle 6 kann jedoch auch ein einfacher zylindrischer oder elliptisch geformter Anschlag vorgesehen sein, der ein leichtes Abgleiten des vordersten Zuschnitts ermöglicht. Schliesslich ist es auch möglich, für die Rolle 6 einen Kippanschlag entsprechend dem unteren Zylinder 7 und seinem Hebelelement 9 vorzusehen, wobei hier das Wegkippen auch nur als ein Wegrücken von der Anschlagfläche des vordersten Zuschnitts ausgestaltet sein kann. Dann wird nach dem Lösen des unteren Abschnitts des vordersten Zuschnitts anschliessend der obere Abschnitt gelöst, d.h. der Anpressdruck des Zuschnittmagazins genommen, so dass, auch noch gegen die Anschlagrolle 6, der vorderste Zuschnitt entnommen werden kann.

Die Fig. 2 zeigt die Vorrichtung aus Fig. 1 in einer Vorderansicht aus der Richtung der nächsten Arbeitsstation, wobei hier nur die relevanten Merkmale dargestellt sind. Dies ist hier zum einen die obere Rolle 6 mit dem Hebel 8, die durch zwei Winkel 21 und 22 angedeuteten Eckführungen für das Magazin und die hier zwei kurzen Zylinder 7 die ein Teil der Abkippeinrichtung 9 sind. Alle Merkmale aus Fig. 1 sind mit den gleichen Bezugszeichen gekennzeichnet. Es ist deutlich die Achse 14 zu erkennen, an denen die vier Saugnäpfe 12 befestigt sind. Die Achse 14 ist über einen Hebel 23 mit der kurzen Welle 15 verbunden, die in der Zwangsführung 16 gleitet. Mit dem Bezugszeichen 24 ist der Antrieb für die Bewegung der Sauggreifer 12 bezeichnet.

Diese Vorrichtung gestattet eine erhöhte Taktrate der Belieferung der Kartonagen. Dies erfordert eine sichere und schnelle Funktion des Magazins 10.

Die Fig. 3 zeigt das Magazin 10 mit einer Andruckvorrichtung 30. Die einzelnen Zuschnitte stehen dicht gedrängt vertikal in dem Magazin 10 und werden mit Hilfe der Kette 2 nach vorne bewegt. Zusätzlich ist es möglich, dass die Seitenführung 32 diese Bewegung unterstützt. An dem Rahmen 1 ist eine zwei Seitenführungen umfassende Schiene 33 der Andruckvorrichtung angesetzt. Diese Andruckvorrichtung 30 verfügt über eine Andruckplatte 34, die insbesondere im vorderen Bereich 36 nach oben abgeschrägt ist. Die Andruckplatte 34 ist um eine Achse 35 verschwenkbar. In der normalen Arbeitsposition kommt der letzte Zuschnitt gegen die Andruckfläche 36 in Anschlag. Dadurch wird entsprechend der Andruckkraft die Andruckfläche 34 leicht gekippt, wobei über die Rückmeldung eines entsprechend vorgesehenen Sensors die Vortriebskraft der Andruckvorrichtung 30 eingestellt wird.

Die Funktion der Andruckvorrichtung 30 ist wie folgt. Bei einer Beschickung des Magazins 10 verschiebt der Benutzer einen Anteil der zuhinterst im Magazin liegenden Zuschnitte entgegen der Bewegungsrichtung 3 der Zuschnitte, wobei sich die Andruckkraft, die der in der Andruckvorrichtung 30 vorhandene Sensor misst, stark erhöht. Dies führt zum Ablauf eines Mehrschrittverfahrens, in welchem die Andruckvorrichtung 30 in einem ersten Schritt zurückfährt und dort verbleibt. In dieser vorbestimmten Zeit ist es dem Benutzer möglich, weitere Zuschnitte in das Magazin 10 einzuführen. Nach Ablauf der vorbestimmten Zeit fährt die Andruckvorrichtung 30 in Pfeilrichtung 3 gegen das Ende der gestapelten Zuschnitte vor und erhöht den Anpressdruck in einer Weise, dass der voreingestellte Sollwert erreicht wird. Anstelle einer Zeitsteuerung ist es natürlich auch möglich, dass die Andruckvorrichtung 30 auf eine Hebelumschaltung hin zurückfährt und sich wieder in den Anschlag begibt.

Die Andruckplatte 34 verfügt in dem dargestellten Fall ebenfalls über eine hintere leicht geneigte Fläche 37. Hiermit ist es möglich, Zuschnitte mit ihrem Fuss gegen die bereits eingelegten Zuschnitte einzuführen und dann durch entsprechende Druckausübung die oberen Abschnitte unter der Andruckplatte 34 hinweg in das Magazin einzufügen.

Mit dem Bezugszeichen 40 ist eine zweite Andruckvorrichtung bezeichnet, die in geringerer Höhe angeordnet ist. Diese kann zusätzlich zu der Andruckvorrichtung 30 oder anstelle vorgesehen sein. Diese Einrichtung 40 verfügt insbesondere über einen Schlitten, der mit einem Abstandssensor ausgestattet ist.

Mit der erfindungsgemässen Vorrichtung zum Beschicken einer Verpackungsmaschine ist es möglich, flache Zuschnitte in den verschiedensten Grössen in einer hohen Taktrate aus einem grossen Vorratsmagazin zu entnehmen und in eine Verarbeitungsstation vorzuführen.

## Patentansprüche

1. Einrichtung zum periodischen Beschicken einer Verpackungsmaschine mit aus flachen Verpackungszuschnitten vorgeformten Verpackungen, mit einem Zuschnittmagazin (10) und einer daran anschliessenden, in einer Ebene wirksamen Förderstrecke (17, 18, 19), wobei die flachen Zuschnitte im Zuschnittmagazin (10) stehend stapelbar sind, mit einer im wesentlichen in Förderrichtung (19) bewegbaren Vorlegeeinrichtung (11, 12), mit der in einer ersten Endlage (12) der flache Zuschnitt ergreifbar und anschliessend (12', 12'') von den weiteren Zuschnitten entfernbar ist, **dadurch gekennzeichnet,** dass ein unteres Mittel (7) zum Auffächern der Zuschnitte vorgesehen ist, so dass Luft zwischen die einzelnen Zuschnitte treten kann, wobei das Mittel eine aus der Bewegungsrichtung (3) der Zuschnitte im Zuschnittmagazin (10) abklappbare Anschlagfläche (7) aufweist, dass die Vorlegeeinrichtung (11, 12) über beim Ergreifen eines Zuschnitts in der ersten Endlage im wesentlichen senkrecht stehende Greifer (12) aufweist, dass die Greifer (12) der Vorlegeeinrichtung (11, 12) bei ihrer Bewegung in Förderrichtung (19) oberhalb der Förderstrecke (17) um einen vorbestimmten Winkel gedreht werden, dass ein Abstreifmittel (6) vorgesehen ist, welches einen vorderen oberen Anschlag für die Zuschnitte bildet, wobei jeweils ein oberer Abschnitt des vordersten Zuschnitts bei der Bewegung der Greifer (12) in Vorlegerichtung zwischen dem Abstreifmittel (6) und dem nächstfolgenden Zuschnitt herausgezogen wird.

2. Einrichtung nach Anspruch 1, dadurch gekennzeichnet, dass das Abstreifmittel eine im wesentlichen horizontal und rechtwinklig zur Bewegungsrichtung der Zuschnitte im Zuschnittmagazin (3) angeordnete Rolle (6) ist.

3. Einrichtung nach Anspruch 1 oder Anspruch 2, dadurch gekennzeichnet, dass das Abstreifmittel (6) einen Kipphebel umfasst, mit dem die Anschlagfläche der Abstreifmittel (6) in der Bewegungsrichtung (3) der Zuschnitte im Zuschnittmagazin (10) aus der Ebene des vordersten Zuschnitts lösbar ist.

4. Einrichtung nach einem der Ansprüche 1 bis 3, dadurch gekennzeichnet, dass das untere Mittel (7) über Zylinderabschnitte als Anschlag für den unteren Abschnitt des vordersten Zuschnitts verfügt.

5. Einrichtung nach einem der Ansprüche 1 bis 4, dadurch gekennzeichnet, dass eine Zwangsführung (13, 14, 15, 16) der Greifer vorgesehen ist, mit der nach einer parallelen Ablösebewegung des zu entnehmenden Zuschnitts dieser um 90° gedreht werden kann (12', 12''), so dass der entnommene Zuschnitt im wesentlichen horizontal orientiert ist.

6. Einrichtung nach einem der Ansprüche 1 bis 5, dadurch gekennzeichnet, dass die Vorlegeeinrichtung mit Sauggreifern (12) versehen ist.

7. Einrichtung nach einem der Ansprüche 1 bis 6, dadurch gekennzeichnet, dass das Zuschnittmagazin (10) mit einem mit einem Drucksensor beaufschlagten hinteren Anschlag versehen ist, der gegen einen Betätigungsdruck oder durch einen Schalter ausgelöst aus seinem Anschlag verfahrbar ist, und der nach einer vorbestimmten Zeit in Längsrichtung (3) des Zuschnittmagazins (10) vorfährt und mit dem oder den letzten flachen Zuschnitten in Anschlag kommt und einen konstanten Druck ausübt, der ausreichend ist, die Kartonagen in ihrem oberen Abschnitt aneinander anliegend zu halten.
